# EUROPÄISCHE PATENTSCHRIFT

(11) **EP 0 492 226 B1**
(45) Veröffentlichungstag und Bekanntmachung des Hinweises auf die Patenterteilung: **15.03.1995**
(21) Anmeldenummer: 91121013.6
(22) Anmeldetag: 07.12.1991
(51) Int. Cl.: B21B 1/46

(54) **Verfahren und Anlage zum Auswalzen von Warmbreitband aus stranggegossenen Dünnbrammen**
Method of and installation for rolling hot wide strip starting from continuous cast thin slab
Procédé et installation pour laminer de large bande à chaud à partir de brame mince coulée continue

(30) Priorität: 21.12.1990 DE 4041205
(43) Veröffentlichungstag der Anmeldung: 01.07.1992
(73) Patentinhaber: SMS SCHLOEMANN-SIEMAG AKTIENGESELLSCHAFT, 40237 Düsseldorf (DE)
(72) Erfinder: Fastert, Herbert, Franklin Lakes, NJ 07417 (US); Rohde, Wolfgang, Prof. Dr., W-4047 Dormagen (DE); Nobis, Dieter, W-4040 Neuss (DE); Malinowski, Hans, W-4000 Düsseldorf 30 (DE)
(74) Vertreter: Müller, Gerd, Dipl.-Ing.

(56) Entgegenhaltungen:
- EP-A- 0 045 400
- EP-A- 0 368 048
- DE-A- 3 821 188
- US-A- 3 648 359

## Beschreibung

Die Erfindung betrifft ein Verfahren sowie eine Anlage zum Auswalzen von Warmbreitband aus stranggegossenen Dünnbrammen in aufeinanderfolgenden Arbeitsschritten einer eine kontinuierliche Fertigstraße aufweisenden Walzlinie, wobei in mehreren Gießmaschinen bzw. Gießlinien Gußstränge erzeugt und von diesen einzelne Dünnbrammen abgetrennt und in jeweils einem Ausgleichsofen homogenisiert und auf Walztemperatur gebracht und aus den Ausgleichsöfen in die Walzlinie überführt werden.

Für Zwei- und Dreistranganlagen sind folgende Anlagenkonzepte bekannt:
Die aus unterschiedlichen Stranggießmaschinen kommenden Dünnbrammen durchlaufen zunächst einen Ausgleichsofen, erhalten anschließend eine Vorverformung und werden zu Bunden gewickelt. Die Bunde werden mit verschiedenen Transportmitteln in abgedecktem Zustand bis zur Mittellinie der CSP-Walzstraße (CSP= Compact Strip Production) gebracht und hier nach Abwickeln, beispielsweise in einer Coilbox, der Walzenstraße zugeführt.

Um mehr Puffermöglichkeiten zu haben, ist aus der gattungsbildenden DE-A-38 21 188 ein zwischengeschalteter Drehherdofen bekannt, der die aufgewickelten Bunde warmhalten kann. Das bekannte Verfahren bzw. die entsprechende Anlage sieht vor, daß das Vormaterial nach Erstarren auf Warmwalztemperatur gebracht und zu Bunden gewickelt, in einem Drehherdofen zwischengespeichert und bei Bedarf abgerufen, abgewinkelt und zu Fertigband ausgewalzt wird. Besonders vorteilhaft erfolgt dabei die Zwischenspeicherung unmittelbar vor dem Einlaufen in die Fertigstraße. Während der Zwichenspeicherung kann eine Nachheizung vorgenommen werden. Das Auf- und Abwickeln der Bunde erfordert zusätzliche Arbeitsschritte und die entsprechenden Aufwickelvorrichtungen.

Ein anderes Anlagenkonzept sieht vor, daß am Ende der parallel angeordneten Ausgleichsöfen hinter jeder Stranggießmaschine ein oder zwei querverfahrbare Ofenfähren vorhanden sind, welche die Dünnbrammen bis in den Bereich der Walzstraße bzw. Walzlinie transportieren.

Und schließlich sieht ein weiteres bekanntes Anlagenkonzept vor, daß zwei oder drei Stranggießmaschinen bzw. Gießlinien jeweils in einem Winkel zueinander versetzt angeordnet sind. Auch die Ausgleichsöfen befinden sich im Verlauf der Gießlinien in winkelversetzter Anordung. Am Ende der Ausgleichsöfen ist ein Drehrollgang vorgesehen, der die Dünnbrammen aus den öfen aufnimmt und sie nach Art einer Drehscheibe in die Walzlinie schwenkt und auf diese Weise dem Walzwerk zuführt.

Die bekannten Anlagenkonzepte gehen von teilweise übereinstimmenden Aufgabenstellungen aus, die u.a. darin bestehen, die Temperaturverluste des stranggegossenen Vormaterials auf dem Weg ins Walzwerk möglichst gering zu halten und hierfür neben geeigneten wärmeisolierenden Maßnahmen kurze Transportwege und -zeiten einzuhalten. Weiterhin geht es darum, die Gießkapazitäten mehrerer Gießmaschinen und die Walzkapazität eines nachgeschalteten Walzwerkes derart zu harmonisieren, daß eine möglichst verlustfreie Gesamtauslastung der Anlage für einen kostengünstigen Betrieb erzielt wird. Auch sollen der Raumbedarf der Anlagen und damit die Investitionskosten minimiert werden.

Um stranggegossene Dünnbrammen unterschiedlicher Gießlinien problemlos und schnell in eine Walzlinie zu überführen, sind in jedem Fall besondere, zusätzliche Transporteinrichtungen in der Anlage erforderlich. Beispielsweise werden hierfür Quertransport- und/oder Verschiebeeinrichtungen oder auch Aufwickelvorrichtungen benötigt, die nicht nur in ihrem konstruktiven Aufbau sehr aufwendig sind, sondern auch wegen der bis zu 60 m langen Dünnbrammen einen entsprechend großen Platz bzw. Raum in einer Anlage beanspruchen und infolgedessen mit hohen Investitions- und Betriebskosten verbunden sind.

Der Erfindung liegt die Aufgabe zugrunde, ein Verfahren und eine entsprechende Anlage anzugeben, welche die Zuführung von stranggegossenen Vormaterialien aus mehreren nebeneinanderliegenden und Ausgleichsöfen aufweisenden Gießlinien, in eine zugeordnete Walzlinie eines Walzwerkes in besonders einfacher, platz-, zeit- und kostensparender Weise ermöglicht und somit eine Anbindung mehrerer Stranggießanlagen an ein Warmwalzerk problemlos und kostengünstig ermöglicht.

Die Lösung der gestellten Aufgabe gelingt für das Verfahren erfindungsgemäß durch die Kombination von Merkmalen nach Anspruch 1.

Mit dem erfindungsgemäßen Verfahren ergeben sich gegenüber bekannten Verfahren und Anlagenkonzepten, beispielsweise mit querverfahrbaren Fähren, folgende Vorteile:
- Der Schwenkvorgang benötigt weniger als die halbe Zeit eines Verfahrvorganges einer Ofenfähre.
- Der Schwenkantrieb und die Bauart des Schwenkofens sind wesentlich einfacher als der technische Auwand für verfahrbare Fähren.
- Sowohl Ofenfähren als auch Schwenköfen benötigen Anschlüsse für Medien aller Art. Während bei einer Ofenfähre diese Anschlüsse über aufwendige Medienschleppketten erfolgen, weist die Schwenkofenanordnung einen festen Drehpunkt auf, durch welchen alle Medien- Zu- und Abführungen in einfacher Weise hindurchgeführt werden können.
- Falls erforderlich kann über den festen Drehpunkten je ein Rauchgasabzug angeordnet werden, der bei querverfahrbaren Fähren nur mit viel Aufwand realisiert werden kann.

Eine Ausgestaltung des Verfahrens sieht vor, daß jeweils eine Dünnbramme innerhalb ihrer Gießlinie in einen Rollenherd-Schwenkofen eingeführt und mit diesem in eine schräge Weichenstellung in Richtung gegen die Walzlinie um einen Winkelbetrag verschwenkt und der Rollenherd-Schwenkofen der Walzlinie in Richtung gegen die Gießlinie um den gleichen Winkelbetrag ebenfalls in eine schräge Weichenstellung verschwenkt wird, derart, daß beide Schwenköfen in geradliniger Verbindung mit ihren freien Enden aneinander anschließen, wonach die Bramme vom Schwenkofen der Gießlinie in den Schwenkofen der Walzlinie transportiert, beide Schwenköfen in ihre Ausgangsstellungen zurückgeschwenkt werden, und die Bramme schließlich aus dem Schwenkofen der Walzlinie in die Fertigstraße eingeführt wird.

Für eine Anlage zum Auswalzen von Warmbreitband aus stranggegossenen Dünnbrammen mittels einer eine kontinuierliche Fertigstraße aufweisenden Walzlinie, wobei dieser wenigstens zwei nebeneinanderlaufende einsträngige Gießmaschinen bzw. Gießlinien mit Mitteln zum Abtrennen einzelner Dünnbrammen von den erzeugten Gußsträngen sowie mit jeweils einem Ausgleichsofen zugeordnet sind, und die Anlage Mittel zum abwechselnden überführen von Dünnbrammen aus einer Gießlinie in die Walzlinie aufweist, wird die der Erfindung zugrundeliegende Aufgabe dadurch gelöst, daß jede Gießlinie und die Walzlinie jeweils einen Rollenherd-Schwenkofen aufweisen, und diese - in Transportrichtung gesehen - um etwa eine Schwenkofenlänge zueinander längsversetzt angeordnet sind, wobei die Schwenkpunkte der Gießlinien-Schwenköfen an deren hinteren Enden und der Schwenkpunkt des Walzlinien-Schwenkofens an dessen vorderem Ende angeordnet sind, derart, daß jeweils ein Ofenpaar in der gegengleichen Verschwenkungsposition nach Art einer Weiche zusammenwirkend einen geradlinigen Übergang von einer Gießlinie zur Walzlinie bildet.

Die Erfindung wird in schematischen Zeichnungen in bevorzugten Ausführungsformen gezeigt, wobei aus den Zeichnungen weitere vorteilhafte Einzelheiten der Erfindung entnehmbar sind.

Es zeigen:
- Fig. 1: eine CSP-Anlage mit drei Gießlinien bzw. Stranggießmaschinen und einer eine Fertigstraße aufweisenden Walzlinie,
- Fig. 2: ein Arbeitsdiagramm der Anlage gemäß Fig. 1 in Form eines Weg/Zeit-Netzplanes,
- Fig. 3 - 6: unterschiedliche Anlagenkonzepte für Zwei- und Drei- Stranganlagen.

Die in der Figur 1 dargestellte CSP-Anlage weist drei Stränge bzw. Gießlinien (A, B, C) mit je einer Stranggießmaschine (10, 11, 12) auf. Den Gießmaschinen sind Scheren (13, 14, 15) zum Unterteilen der Gießstränge sowie Ausgleichs- bzw. Halteöfen (19, 20, 21) nachgeordnet. Dem Gießstrang (A) bzw. dessen Ausgleichsofen (19) ist der Rollenherd- Schwenkofen (4a) und dem Gießstrang (C) bzw. dessen Ausgleichsofen (21) der Rollenherd-Schwenkofen (4b) zugeordnet. Dem mittleren Gießstrang (B) bzw. dessen Ausgleichsofen (20) ist gegenüberliegend in gerader Richtung der Rollenherd-Schwenkofen (5) in der Walzlinie (x-x) zugeordnet, an den sich die Fertigstraße (16) anschließt.

Bei der dargestellten Anlage arbeiten vorzugsweise immer zwei Stränge, d.h. entweder A und B, A und C oder B und C, während der jeweils dritte Strang für den nächsten Anguß vorbereitet wird und in Stand-By-Position verbleibt. Nach Beendigung einer Gießsequenz bei einem der beiden Stränge kann der in Stand-By-Position verbliebene Strang unverzüglich den Flüssigstahl vom Stahlwerk aufnehmen. Hierdurch ist gewährleistet, daß immer zwei Stränge voll produzieren, während der dritte Strang für den nächsten Anguß vorbereitet werden kann.

Der ungünstigste Fall liegt vor, wenn beide äußeren Stränge (A, C) in Produktion sind. Eine Dünnbramme verläßt den Ofen (19) mit größtmöglicher Transportgeschwindigkeit in den in Ausgangsposition befindlichen Schwenkofen (4a). Inzwischen hat eine vorgehende Bramme bereits den Schwenkofen (5) der Walzlinie in Richtung der Fertigstraße (16) verlassen. Danach schwenkt der Schwenkofen (4a) entsprechend der gestrichelten Darstellung in Fig. 1 nach unten und der Schwenkofen (5) nach oben. Infolge ihrer Verschwenkung um jeweils den gleichen Winkelbetrag von beispielsweise 10 Grad in eine schräge Weichenstellung (8) wird erreicht, daß beide Schwenköfen (4a und 5) in geradliniger Verbindung mit ihren freien Enden aneinander anschließen und in der gegengleichen Verschwenkungspostion nach Art einer Weiche (8) zusammenwirkend einen geradlinigen Übergang (9) von der Gießlinie A zur Walzlinie x-x bilden. Nunmehr wird die im Schwenkofen (4a) befindliche und während des Schwenkvorganges darin oszillierend bewegte Dünnbramme von dem Schwenkofen (4a) in den Schwenkofen (5) transportiert. Danach schwenkt der Schwenkofen (4a) in der Horizontalebene, d. h. in der figürlichen Darstellung nach oben und der Schwenkofen (5) nach unten in die jeweilige Ausgangsposition zurück. Sodann wird die Dünnbramme aus dem Schwenkofen (5) in die Fertigstraße (16) eingeführt und dort in einem Durchlauf von beispielsweise 120 Sekunden fertiggewalzt. Sobald die zuvor beschriebene Bramme den Schwenkofen (5) in Richtung Walzwerk (16) verlassen hat, wird dieser nach unten geschwenkt, und der Schwenkofen (4b) nach oben. Sodann erfolgt der gleiche Vorgang, wie zuvor beschrieben, für eine Dünnbramme aus dem Strang C.

Es ist jeweils ein Rollenherd-Schwenkofen (4a, 4b) der Stränge A, C und der Schwenkofen (5) der Walzlinie (x-x) in Transportrichtung gesehen, um etwa eine Schwenkofenlänge zueinander längsversetzt angeordnet. Dabei sind die Schwenkpunkte (1,2) der Gießlinienschwenköfen (4a, 4b) an deren hinteren Enden (6a, 6b) und der Schwenkpunkt (3) des Walzlinien-Schwenkofens (5) an dessen vorderem Ende (7) angeordnet. Dadurch wird erreicht, daß jeweils ein Ofenpaar (4a, 5) bzw. (5, 4b) entsprechend den strichpunktierten Darstellungen der Figuren 1 bis 6 in der gegengleichen Verschwenkungsposition nach Art einer Weiche (8) mit ihren freien Enden aneinander anschließend zusammenwirken und einen geradlinien Übergang (9) von einer Gießlinie (A) oder (C) zur Walzlinie (x-x) bilden.

Da die Schwenköfen (4a, 4b, 5) in einfacher Weise über die festen Drehpunkte (1, 2, 3) beheizt werden, ist es möglich, die Dünnbrammen, nachdem sie die Ausgleichzonen der Öfen (19, 20, 21) verlassen haben, mit größtmöglicher Transportgeschwindigkeit direkt in die Schwenköfen (4a, 4b) und (5) zu transportieren. Hierdurch werden Pufferzonen zwischen den Ausgleichsöfen (19 - 21) und den Schwenköfen (4a, 5, 4b) ständig freigehalten, damit sie im Falle einer auftretenden kurzzeitigen Störung im Walzwerksbereich oder für das Wechseln der Arbeitswalzen genutzt werden können. Es ist auch möglich, Dünnbrammen von allen drei gleichzeitig produzierenden Strängen ( A, B, C) zu transportieren.

Bei der Anordnung von unterschiedlichen Anlagenkonzepten nach der Erfindung besteht auch die Möglichkeit, in Verlängerung der in Ausgangsposition befindlichen Schwenköfen (4a, 4b) jeweils einen Rollgang (18a, 18b) anzuordnen. Dieser kann beispielsweise im Notfall Schrottbrammen aufnehmen. Auch Schrottbrammen aus dem Strang B können auf diese Aufnahmerollgänge (18a, 18b) transportiert werden, indem in den Schwenköfen (5 und 4a, 4b) die Rollgänge im Reversierbetrieb arbeiten.

In der Figur 2 ist ein Weg/Zeit-Netzplan dargestellt. Das Beispiel zeigt eine Dünnbramme (19c) des Stranges bzw. der Gießlinie (C) sowie eine Bramme (20a) des Stranges bzw. der Gießlinie (A). Beide Brammen sind ca. 50 m lang. Die Bramme (19c) wird im Ausgleichsofen (21) um eine Brammenlänge transportiert und benötigt hierfür gemäß Zeitskala in der Ordinate ca. 70 Sekunden. In weiteren 70 Sekunden wird dann die Bramme (19c) in den Schwenkofen (4b) eingeführt und verbleibt zunächst in Warteposition, wobei sie oszillierend hin und herbewegt wird, wie dies durch den Doppelpfeil (21) angedeutet ist. Die Bramme (20a) wird weiter aus ihrer Position am Ende des Ausgleichsofens (19) innerhalb von 70 Sekunden in den Schwenkofen (4a) transportiert. Unmittelbar anschließend an diesen Transportvorgang wird der Schwenkofen (4a) entsprechend der Darstellung in Fig. 1 nach unten verschwenkt. Die Verschwenkung dauert ca. 30 Sekunden, wobei die Bramme innerhalb des Schwenkofens oszillierend hin- und herbewegt wird. Gleichzeitig hat der Schwenkofen (5) eine Schwenkbewegung nach oben vollzogen, so daß beide Schwenköfen (4a, 5) mit ihren freien Enden aneinander anschließend in der Weichenstellung (8) einen geradlinien Übergang (9) vom Strang (A) zur Walzlinie x-x bilden. Nunmehr wird die Bramme (20a) innerhalb von ca. 60 Sekunden in den Schwenkofen (5) eingefahren und dieser schwenkt in 30 Sekunden in die Ausgangsstellung der Walzlinie x-x zurück. Die Gesamtdauer dieses Vorganges beträgt ca. 70 + 30 + 60 + 30 = 190 Sekunden. Nunmehr wird die Bramme (20a) in die Fertistraße (16) in ca. 120 Sekunden aus dem Schwenkofen (5) heraus in das Walzwerk (16) eingeführt. Sodann kann die Bramme (19c) aus der Warteposition nach Schwenken der Schwenköfen (4b und 5) entsprechend der strichpunktierten Linie in eine gemeinsame Weichenstellung (8a) aus dem Schwenkofen (4b) in den Schwenkofen (5) transportiert werden. Das Schwenken benötigt 30 Sekunden, der Transport von einem Ofen in den anderen 60 Sekunden, so daß die Bramme innerhalb von 90 Sekunden in den Schwenkofen (5) eingeführt ist. Beide Schwenköfen (4b und 5) schwenken in ihre Ausgangspositionen innerhalb von 30 Sekunden zurück. Nunmehr wird die Bramme aus dem Schwenkofen (5) in der gleichen Art wie vorbeschriebenen in die Fertigstraße (16) eingeführt und in weiteren 120 Sekunden im Einlauf in die Fertigstraße (16) aus dem Schwenkofen (5) herausgefördert. Demnach stehen für die Produktion einer Dünnbramme bei zwei produzierenden Gießlinien A/C bzw. A/B bzw. B/C jeweils 240 Sekunden bzw. 4 Minuten zur Verfügung.

In den Figuren 3 bis 6 sind weitere Konzeptmöglichkeiten der Erfindung für Anordnungen von Schwenköfen anstelle von z. B. aufwendigen querverfahrbaren Ofenfähren dargestellt. Die Zusammenschau dieser Figuren zeigt das hohe Maß an Flexibilität im Lay-Out erfindungsgemäßer Anlagen zur Herstellung von warmgewalztem Stahlband unter Verwendung von Schwenköfen.

Beispielsweise zeigt die Figur 3 eine Zweistrang-CSP-Anlage, bei welcher Strang (B) in Linie mit der Walzlinie (x-x) angeordnet ist. Der Gießstrang (A) ist zu (B) im Abstand parallel versetzt und weist den Schwenkofen (4a) auf, wogegen der Walzlinie (x-x) der Schwenkofen (5) zugeordnet ist.

Figur 4 zeigt als weiteres Ausgestaltungsbeispiel eine Zweistrang-Anlage, bei welcher die Walzlinie (x-x) mittig zwischen zwei Gießsträngen (A und B) angeordnet ist.

Figur 5 zeigt eine andere Anordnung, welche fallweise bei ungünstigen Platzverhältnissen vorgesehen werden kann. Hier befindet sich die Anordung der Gießstränge (A) und (B) im Abstand parallel zur Walzlinie (x-x). Bei Anordnung einer querverfahrbaren Ofenfähre oder von zwei Ofenfähren wäre die Fahrzeit dieser Fähren viel zu groß, um die geforderte Produktion bei Angleichung von Gießkapazität und Walzkapazität zu gewährleisten. Ein weiterer Nachteil beim Fährenbetrieb würde sich durch gegenseitige Behinderung dieser Fähren ergeben, die nicht in allen Fällen auszuschließen ist.

Die zuvor genannten Nachteile und technischen Grenzen werden beim gezeigten Konzept der Figur 5 durch Anordnung von drei Schwenköfen (4a, 4b, und 5) vorteilhaft vermieden, wodurch ein fließender Betrieb mit Schwenkzeiten von jeweils nur 30 Sekunden problemlos erreicht werden kann.

In der Figur 6 ist eine weitere Anlagenvariante dargestellt, welche der in der Figur 1 gezeigten ähnelt. Hier ist zusätzlich vor der Fertigstraße (16) ein stationär angeordneter Halteofen (17) vorhanden. Dieser gewährleistet eine unabhängige und damit schnellere und flexiblere Verfahrensweise. Die Transportrollen im Schwenkofen (5) können bei Anordnung dieses Halteofens (17) die Dünnbrammen mit größtmöglicher Transportgeschwindigkeit abgeben, wodurch der Schwenkofen (5) nach kurzer Zeit, beispielsweise nach 60 oder 70 Sekunden, wieder für die Aufnahme einer neuen Dünnbramme bereit ist.

Sinngemäß kann ein Halteofen (17) auch für die Anlagenkonzepte nach den Figuren 3, 4 und 5 eingesetzt werden. Dabei ergeben sich jeweils die gleichen Vorteile, wie zuvor beschrieben.

## Patentansprüche

1. Verfahren zum Auswalzen von Warmbreitband aus stranggegossenen Dünnbrammen in aufeinanderfolgenden Arbeitsschritten einer eine kontinuierliche Fertigstraße (16) aufweisenden Walzlinie (x-x), wobei in mehreren Gießmaschinen (10 - 12) bzw. Gießlinien (A, B, C) Gußstränge erzeugt und von diesen einzelne Dünnbrammen abgetrennt und in jeweils einem Ausgleichsofen (19 - 21) homogenisiert und auf Walztemperatur gebracht, bei Bedarf abgerufen und aus den Ausgleichsöfen (19 - 21) in die Walzlinie (x-x) überführt werden, **dadurch gekennzeichnet**, daß Dünnbrammen unter Verwendung je eines sowohl in einer Gießlinie (A) bzw. (C) als auch in der Walzlinie (x-x) vorgesehenen Rollenherd- Schwenkofens (4a, 4b, 5) durch deren Verschwenkung abwechselnd aus einer der Gießlinien (A) bzw. (C) über jeweils zwei Rollenherd-Schwenköfen (4a/5 bzw. 4b/5) in die Walzlinie (x-x) überführt werden, indem jeweils eine Dünnbramme innerhalb ihrer Gießlinie (A, C) in einen Rollenherd-Schwenkofen (4a, 4b) eingeführt und mit diesem in eine schräge Weichenstellung in Richtung gegen die Walzlinie (x-x) um einen Winkelbetrag verschwenkt und der Rollenherd- Schwenkofen (5) der Walzlinie (x-x) in Richtung gegen eine der Gießlinien (A) bzw. (C) um den gleichen Winkelbetrag ebenfalls in eine gegengleiche Verschwenkungsposition nach Art einer Weiche (8) verschwenkt wird, derart, daß jeweils zwei Schwenköfen (4a/5 bzw. 4b/5) in geradliniger Verbindung (9) mit ihren freien Enden aneinander anschließen, wonach die Bramme vom Schwenkofen (4a bzw. 4b) der Gießlinien (A) bzw. (C) in den Schwenkofen (5) der Walzlinie (x-x) transportiert sowie die Schwenköfen (4a, 4b bzw. 5) in ihre Ausgangsstellungen zurückgeschwenkt werden, und die Bramme schließlich aus dem Schwenkofen (5) der Walzlinie (x-x) in die Fertigstraße (16) eingeführt wird.

2. Verfahren nach Anspruch 1, **dadurch gekennzeichnet**, daß die Schwenköfen (4a, 4b) der Gießlinien (A) bzw. (C) jeweils um einen - in Transportrichtung gesehen - hinteren Schwenkpunkt (1, 2) und der Schwenkofen (5) der Walzlinie (x-x) um einen vorderen Schwenkpunkt (3) verschwenkt wird, wobei dessen Schwenkpunkt (3) etwa zwei Schwenkofenlängen vor den Schwenkpunkten (1, 2) der Gießlinien-Schwenköfen (4a, 4b) liegt.

3. Verfahren nach Anspruch 1 oder 2, **dadurch gekennzeichnet**, daß jeweils zwei Schwenköfen (4a/5) bzw. (4b/5) um einen gleichen Winkelbetrag verschwenkt werden.

4. Verfahren nach einem oder mehreren der Ansprüche 1 bis 3, **dadurch gekennzeichnet**, daß eine Bramme während des Schwenkvorganges im Schwenkofen (4a, 4b) bzw. während eines Aufenthaltes auf einem Rollgang (18a, 18b) oszillierend hin- und herbewegt wird.

5. Verfahren nach einem oder mehreren der Ansprüche 1 bis 4, **dadurch gekennzeichnet**, daß jeweils zwei Schwenköfen (4a/5 bzw. 4b/5) synchron miteinander verschwenkt oder in die Ausgangsposition zurückgeschwenkt werden.

6. Anlage zum Auswalzen von Warmbreitband aus stranggegossenen Dünnbrammen mittels einer eine kontinuierliche Fertigstraße (16) aufweisenden Walzlinie (x-x), wobei dieser mehrere Gießmaschinen (10 - 12) bzw. Gießlinien (A, B, C) mit Mitteln (13 - 15) zum Abtrennen einzelner Dünnbrammen von den erzeugten Gußsträngen sowie mit jeweils einem Ausgleichsofen (19 - 21) zugeordnet sind und die Anlage Mittel zum abwechselnden Überführen von Dünnbrammen aus einer Gießlinie (A, B, C) in die Walzlinie (x-x) aufweist, zur Durchführung des Verfahrens nach einem oder mehreren der vorhergehenden Ansprüche, **dadurch gekennzeichnet**, daß jede Gießlinie (A) bzw. (C) und die Walzlinie (x-x) jeweils einen Rollenherd-Schwenkofen (4a, 4b; 5) aufweisen und diese - in Transportrichtung gesehen - um etwa eine Schwenkofenlänge zueinander längsversetzt angeordnet sind, wobei die Schwenkpunkte (1, 2) der Gießlinien-Schwenköfen (4a/4b) an deren hinteren Enden (6a, 6b) und der Schwenkpunkt (3) des Walzlinien-Schwenkofens (5) an dessen vorderem Ende (7) angeordnet sind, derart, daß jeweils ein Ofenpaar (4a/5) bzw. (4b/5) in einer gegengleichen Verschwenkungsposition nach Art einer Weiche (8) zusammenwirkend einen geradlinigen Übergang (9) von einer Gießlinie (A) bzw. (C) zur Walzlinie (x-x) bilden.

7. Anlage nach Anspruch 6, **dadurch gekennzeichnet**, daß Leitungen bzw. Organe zum Zu- und/oder Abführen von Energie bzw. von Betriebsmedien wie Elektrizität, Druckluft, Gas, Kühlmittel durch den Schwenkpunkt (1, 2, 3) eines jeden Rollenherd-Schwenkofens (4a, 4b, 5) hindurchgeführt sind.

8. Anlage nach Anspruch 6 oder 7, **dadurch gekennzeichnet**, daß innerhalb einer Gießlinie (A, C) einem Schwenkofen (4a, 4b) fallweise ein Auslauf-Rollgang (18a, 18b) nachgeordnet ist.

9. Anlage nach einem oder mehreren der Ansprüche 6 bis 8, **dadurch gekennzeichnet**, daß zwischen dem Schwenkofen (5) der Walzline (x-x) und der Fertigstraße (16) ein Halteofen (17) angeordnet ist.

## Claims

1. Method for the rolling out of hot wide strip from continuously cast light-gauge slabs in successive working steps of a rolling line (x-x) having a continuous finishing train (16), wherein cast strands are produced in several casting machines (10 to 12) or casting lines (A, B, C) and individual light -gauge slabs are cut off from these strands, are homogenised in respective equalising ovens (19 to 21) and brought to rolling temperature, called up according to need and transferred from the equalising ovens (19 to 21) to the rolling line (x-x), characterised thereby that the light-gauge slabs are transferred to the rolling line (x-x), with use of a respective roller hearth swivel oven (4a, 4b, 5) provided in each casting line (A) and (C) as well as in the rolling line (x-x), by oven pivotation in alternation out from the casting lines (A) and (C) and in each case by way of two roller hearth swivel ovens (4a/5 or 4b/5), in that each time a light-gauge slab is led within its casting line (A, C) into a roller hearth swivel oven (4a, 4b) and pivoted with this by an angular amount into an oblique deflection setting in direction towards the rolling line (x-x) and the roller hearth swivel oven (5) of the rolling line (x-x) is pivoted by the same angular amount in direction towards one of the casting lines (A) or (C) equally into an equal but opposite pivot position in the manner of a diverter (8), in such a way that each time two swivel ovens (4a/5 or 4b/5) are joined together in rectilinear connection (9) by their free ends, whereafter the slab is transported from the swivel oven (4a or 4b) of the casting line (A) or (C) into the swivel oven (5) of the rolling line (x-x) and the swivel ovens (4a, 4b or 5) are pivoted back into their initial settings, and the slab is finally led from the swivel oven (5) of the rolling line (x-x) into the finishing train (16).

2. Method according to claim 1, characterised thereby that the swivel ovens (4a, 4b) of the casting lines (A, C) are each pivoted about a pivot point (1 or 2) which is rearward seen in transport direction and the swivel oven (5) of the rolling line (x-x) about a forward pivot point (3), wherein the pivot point (3) thereof lies about two swivel oven lengths ahead of the pivot points (1, 2) of the casting line pivot ovens (4a, 4b).

3. Method according to claim 1 or 2, characterised thereby that each time two swivel ovens (4a/5 or 4b/5) are pivoted through a like angular amount.

4. Method according to one or more of claims 1 to 3, characterised thereby that a slab is moved in oscillation back and forth during the pivot process into the swivel oven (4a, 4b) or during a stoppage on a roller path (18a, 18b).

5. Method according to one or more of claims 1 to 4, characterised thereby that each time two swivel ovens (4a/5 or 4b/5) are pivoted, or pivoted back into the initial position, synchronously with each other.

6. Plant for the rolling out of hot wide strip from continuously cast light-gauge slabs by means of a rolling line (x-x) having a continuous finishing train (16), wherein associated therewith are several casting machines (10 to 12) or casting lines (A, B, C) with means (13 to 15) for cutting off individual light-gauge slabs from the produced cast strands as well as with a respective equalising oven (19 to 21), and the plant comprises means for alternating transfer of light-gauge slabs from a casting line (A, B, C) to the rolling line (x-x), for the performance of the method according to one or more of the preceding claims, characterised thereby that each casting line (A) or (C) and the rolling line (x-x) have a respective roller hearth swivel oven (4a, 4b; 5) and these - seen in transport direction - are longitudinally offset relative to one another by about a swivel oven length, wherein the pivot points (1, 2) of the casting line swivel ovens (4a/4b) are arranged at the rearward ends (6a, 6b) thereof and the pivot point (3) of the rolling line swivel oven (5) is arranged at the forward end (7) thereof, in such a way that each time one oven pair (4a/5 or 4b/5) co-operating in an equal but opposite pivot position in the manner of a diverter (8) form a rectilinear transition (9) from a casting line (A) or (C) to the rolling line (x-x).

7. Plant according to claim 6, characterised thereby that guides or elements for feeding in and/or conducting away energy or operating media such as electricity, compressed air, gas and coolant are led through the pivot point (1, 2, 3) of one of each roller hearth swivel oven (4a, 4b, 5).

8. Plant according to claim 6 or 7, characterised thereby that within a casting line (A, C) an outlet roller path (18a, 18b) is arranged in each case behind a swivel oven (4a, 4b).

9. Plant according to one or more of claims 6 to 8, characterised thereby that a holding oven (17) is arranged between the swivel oven (5) of the rolling line (x-x) and the finishing train (16).

## Revendications

1. Procédé pour le laminage de larges bandes laminées à chaud à partir de brames minces coulées en continu, en plusieurs étapes successives dans un train de laminage (x-x) présentant un train finisseur (16) continu, les brames coulées en continu étant obtenues dans plusieurs machines de coulée (10-12) ou lignes de coulée (A, B, C) et séparées en brames minces qui sont homogénéisées et mises à la température de laminage dans un four d'homogénéisation (19-21), prélevées au fur et à mesure des besoins et transférées du four d'homogénéisation (19-21) dans le train de laminage (x-x), caractérisé en ce que les brames minces sont transférées alternativement de la ligne de coulée (A) ou (C) dans le train de laminage (x-x) en faisant pivoter les fours pivotants à rouleaux (4a, 4b, 5) disposés dans chacune des lignes de coulée (A) et (C) ainsi que dans le train de laminage (x-x) et en utilisant chaque fois deux fours pivotants à rouleaux (4a/5 ou 4b/5), une brame mince étant chaque fois introduite, dans sa ligne de coulée (A, C), dans un four pivotant à rouleaux (4a, 4b) et pivotée à l'aide de celui-ci dans une position orientée de l'aiguillage vers le train de laminage (x-x) à un certain angle et le four pivotant à rouleaux (5) du train de laminage (x-x) étant également pivoté vers une des lignes de coulée (A) ou (C) du même angle dans une position pivotée opposée, de la même manière qu'un aiguillage (8), de telle manière que les extrémités libres des deux fours pivotants (4a/5 ou 4b/5) se raccordent chaque fois linéairement (9) l'une à l'autre, les brames étant ensuite transportées du four pivotant (4a ou 4b) des lignes de coulée (A) ou (C) dans le four pivotant (5) du train de laminage (x-x), les fours pivotants (4a, 4b et 5) étant ramenés dans leur position de départ et les brames dans four pivotant (5) du train de laminage (x-x) étant enfin introduites dans le train finisseur (16).

2. Procédé selon la revendication 1, caractérisé en ce que les fours pivotants (4a, 4b) des lignes de coulée (A) ou (C) sont chaque fois pivotés autour d'un point de rotation (1, 2) postérieur par rapport au sens du transport et en ce que le four pivotant (5) du train de laminage (x-x) est pivoté autour d'un point de rotation (3) antérieur, ce point de rotation (3) antérieur étant situé devant les points de rotation (1, 2) des fours pivotants (4a, 4b) des lignes de coulée à une distance correspondant à environ deux longueurs de four pivotant.

3. Procédé salon la revendication 1 ou 2, caractérisé en ce qu'on fait pivoter chaque fois deux fours pivotants (4a/5) ou (4b/5) d'un même angle.

4. Procédé selon une ou plusieurs des revendications 1 à 3, caractérisé en ce que las brames sont animées d'une mouvement oscillant vers l'avant et l'arrière durant le processus de pivotement dans le four pivotant (4a, 4b) ou durant un arrêt sur un train de rouleaux (18a, 18b).

5. Procédé selon une ou plusieurs des revendications 1 à 4, caractérisé en ce que deux fours pivotants (4a/5, 4b/5) sont chaque fois pivotés de manière synchrone l'un vers l'autre ou vers leur position respective de départ.

6. Installation pour le laminage de larges bandes laminées à chaud à partir de brames minces coulées en continu à l'aide d'un train de laminage (x-x) qui comporte un train finisseur (16) continu ainsi que plusieurs machines de coulée (10 12) ou plusieurs lignes de coulée (A, B, C) présentant toutes des dispositifs (13-15) pour la séparation des brames provenant de la coulée continue en brames minces ainsi qu'un four d'homogénéisation (19-21) et qui présente des dispositifs pour transférer alternativement des brames minces d'une ligne de coulée (A, B, C) au train de laminage (x-x), pour la réalisation du procédé selon une ou plusieurs des revendications ci-dessus, caractérisée en ce que chaque ligne de coulée (A) ou (c) et le train de laminage (x-x) présentent chacun un four pivotant à rouleaux (4a, 4b; 5) et en ce que ceux-ci sont disposés en les écartant longitudinalement, dans le sens du transport, d'une distance correspondant à une longueur de four, les points de rotation (1, 2) des fours pivotants (4a/4b) des lignes de coulée étant situés en leur extrémité postérieure (6a/6b) et le point de rotation (3) du four pivotant (5) du train de laminage étant situé en son extrémité antérieure (7) de telle manière que chaque paire de fours (4a/5) ou (4b/5), lorsque les fours se trouvent dans une position pivotée opposée, forme, de manière analogue à un aiguillage (8), un passage (9) linéaire d'une ligne de coulée (A) ou (C) vers le train de laminage (x-x).

7. Installation selon la revendication 6, caractérisée en ce que des conduites ou des organes pour l'alimentation ou l'élimination d'énergie ou d'agents de fonctionnement, tels que de l'électricité, de l'air comprimé, du gaz, des agents de refroidissement, traversent le point de rotation (1, 2, 3) de chaque four pivotant à rouleaux (4a, 4b, 5).

8. Installation selon la revendication 6 ou 7, caractérisée en ce qu'on a disposé, la cas échéant, un train de rouleaux (18a, 18b) d'évacuation derrière un four pivotant (4a, 4b) dans une ligne de coulée (A, C).

9. Installation selon une ou plusieurs des revendications 6 à 8, caractérisée en ce qu'on a disposé un four d'attente (17) entre le four pivotant (5) du train de laminage (x-x) et le train finisseur (16).
